# FASCICULE DE BREVET EUROPEEN

(11) **EP 1 100 622 B1**
(45) Date de publication et mention de la délivrance du brevet: **02.01.2004**
(21) Numéro de dépôt: 99934792.5
(22) Date de dépôt: 28.07.1999
(51) Int. Cl.: B05B 1/34

(54) **TETE DE DISTRIBUTION NASALE ET DISPOSITIF DE DISTRIBUTION DE PRODUIT FLUIDE COMPORTANT UNE TELLE TETE**
NASENSPRÜHKOPF UND SPENDER FÜR MEDIEN MIT EINEM SOLCHEN SPRÜHKOPF
NASAL DISPENSING HEAD AND FLUID PRODUCT DISPENSING DEVICE COMPRISING SAME

(30) Priorité: 04.08.1998 FR 9809984
(43) Date de publication de la demande: 23.05.2001
(73) Titulaire: VALOIS S.A.S., 27110 Le Neubourg (FR)
(72) Inventeur: ARGHYRIS, Laurent, F-76300 Sotteville-lès-Rouen (FR)
(74) Mandataire: Riege, Christian
(86) Numéro de dépôt international: PCT/FR1999/001857
(87) Numéro de publication internationale: WO 2000/007736

(56) Documents cités:
- BE-A- 510 614
- DE-A- 4 137 799
- DE-C- 91 908
- DE-C- 473 136
- FR-A- 2 318 684
- FR-A- 2 622 478

## Description

La présente invention concerne une tête de distribution nasale améliorée et un dispositif de distribution de produit fluide incorporant une telle tête de distribution.

Il est connu pour certains types de dispositifs de distribution de produit fluide, avec lesquels on souhaite distribuer le produit sous la forme d'une fine pulvérisation, de former en amont de l'orifice de distribution un profil de pulvérisation, comportant généralement une chambre de tourbillonnement alimentée par un ou plusieurs canaux de tourbillonnement. Ces types de dispositif de pulvérisation sont aujourd'hui largement utilisés dans un grand nombre de domaines, et notamment dans la pharmacie, la parfumerie et la cosmétique.

Dans le document EP-0 131 501, il est divulgué un poussoir pour pulvérisateur, dans lequel un insert cylindrique de section constante est inséré dans le canal d'expulsion. La face d'extrémité de l'insert, qui est perpendiculaire à l'axe dudit insert, coopère avec le fond du canal d'expulsion pour définir un profil de pulvérisation comportant une chambre de tourbillonnement et un ou plusieurs canaux de tourbillonnement reliant le canal d'expulsion à ladite chambre de tourbillonnement. Dans la mise oeuvre divulguée dans le document EP-0-131-501, ledit profil de pulvérisation est ménagé dans la paroi de fond dudit canal d'expulsion, alors que la face d'extrémité de l'insert est plane.

Ce type de dispositif peut toutefois présenter dans certains cas des inconvénients. Ainsi, dans le cas d'un poussoir nasal, il peut être souhaitable de réaliser ledit poussoir avec une extrémité hémisphérique. Ceci peut poser un problème lors du moulage, notamment lorsque le volume de la chambre de tourbillonnement est faible. En effet, la combinaison d'une extrémité hémisphérique avec un profil de pulvérisation horizontal transversal à l'axe longitudinal de la tête peut poser des problèmes notamment au niveau de l'épaisseur de la paroi de l'extrémité de la tête. Une solution est alors de diminuer la dimension transversale du canal d'expulsion et de l'insert, et donc la dimension du profil de pulvérisation. Ceci engendre toutefois une augmentation du risque de bouchage du poussoir au niveau dudit profil de pulvérisation.

La présente invention a pour but de fournir une tête de distribution nasale et un dispositif de distribution de produit fluide incorporant une telle tête de distribution qui ne reproduisent pas les inconvénients précités.

La présente invention a donc pour but de fournir une tête de distribution comportant un profil de pulvérisation et fonctionnant de manière sûre et fiable, même avec une extrémité de tête de distribution hémisphérique.

La présente invention a aussi pour but de fournir une tête de distribution comportant un profil de pulvérisation, dans lequel les risques de bouchage dudit profil de pulvérisation sont diminués.

La présente invention a encore pour but de fournir une tête de distribution comportant un profil de pulvérisation qui peut être facilement moulé sans problème de qualité à l'extrémité de la tête, et qui permet l'utilisation de matériaux réduisant encore le risque de bouchage.

La présente invention a donc pour objet une tête de distribution nasale pour un dispositif de distribution de produit fluide, ladite tête comportant un canal d'expulsion se terminant par un orifice de distribution, un insert étant disposé dans ledit canal d'expulsion, l'extrémité aval dudit insert, dans le sens d'écoulement du produit, définissant avec la partie d'extrémité aval dudit canal d'expulsion un profil de pulvérisation, caractérisée en ce que ladite extrémité aval dudit insert et ladite partie d'extrémité aval dudit canal d'expulsion sont respectivement tronconiques, formant un profil de pulvérisation tronconique, ledit insert remplissant sensiblement la totalité du volume du canal d'expulsion pour définir un canal d'expulsion étroit.

De préférence, ledit profil de pulvérisation comporte au moins un canal de tourbillonnement et une chambre de tourbillonnement, ladite chambre de tourbillonnement étant directement reliée audit orifice de distribution.

Avantageusement, ledit au moins canal de tourbillonnement relie le canal d'expulsion à ladite chambre de tourbillonnement, le ou les canaux étant formé(s) sur la partie conique du profil de pulvérisation tronconique et ladite chambre de tourbillonnement étant formée sur le sommet du tronc de cône du profil de pulvérisation tronconique.

Avantageusement, ledit profil de pulvérisation tronconique est formé par des rainures ménagées dans les parois du canal d'expulsion, ledit insert formant le fond desdites rainures.

Avantageusement, l'extrémité de ladite tête incorporant ledit orifice de distribution est hémisphérique.

La présente invention a également pour objet un dispositif de distribution de produit fluide comportant une tête de distribution telle que définit ci-dessus.

D'autres caractéristiques et avantages de l'invention apparaîtront plus clairement dans la description détaillée suivante d'un mode de réalisation préféré de l'invention, donné à titre d'exemple non limitatif, en regard des dessins joints, sur lesquels :
- la figure 1 est une vue schématique en section transversale d'une tête de distribution selon un mode de réalisation préféré de la présente invention,
- la figure 2 est une vue de détail agrandie de la tête de distribution de la figure 1.

La présente invention, qui concerne principalement une mise en oeuvre particulière d'un profil de pulvérisation dans une tête de distribution nasale d'un dispositif de distribution de produit fluide, est adaptable à tous les dispositifs de distribution de produit fluide comportant un tel profil de pulvérisation. La présente invention concerne les dispositifs de distribution nasale, et sera décrite en référence à un poussoir nasal particulier. Il doit toutefois être clair que la présente invention ne se limite pas à cet exemple d'application.

En référence aux figures, la tête de distribution 10 incorpore un canal d'expulsion 11 qui s'étend dans ladite tête 10 entre une partie amont destinée à se connecter à l'organe de distribution, par exemple une pompe, du dispositif de distribution sur lequel ladite tête sera appliquée, et une extrémité aval incorporant un orifice de distribution 12. Pour limiter le volume mort dans le canal d'expulsion 11 et pour permettre une distribution sous forme pulvérisée, un insert 20, aussi appelé gicleur interne, est placé à l'intérieur dudit canal d'expulsion, et s'étend de préférence sensiblement sur la totalité dudit canal d'expulsion 11. De préférence, ledit insert 20 remplit sensiblement la totalité du volume du canal d'expulsion 11, ne laissant qu'un passage étroit en tant que canal d'expulsion.

De manière connue, tel que par exemple décrit dans le document EP-0 131 501, l'extrémité aval de l'insert 20, dans le sens d'écoulement du produit, définit avec la partie d'extrémité aval du canal d'expulsion 11 (ou partie de fond du canal d'expulsion) un profil de pulvérisation, qui favorise encore davantage une distribution sous forme finement pulvérisée. Ce profil de pulvérisation peut être quelconque, mais il comporte généralement un ou plusieurs canaux de tourbillonnement qui relient le canal d'expulsion à une chambre de tourbillonnement disposée juste en amont de l'orifice de distribution.

Selon l'invention, ladite extrémité aval 21 de l'insert 20 et ladite partie d'extrémité aval du canal d'expulsion 11 sont respectivement de forme tronconique, formant ainsi un profil de pulvérisation tronconique. De préférence comme représenté sur la figure 2, ce profil de pulvérisation tronconique comporte un ou plusieurs canaux de tourbillonnement 14 et une chambre de tourbillonnement 13, ladite chambre de tourbillonnement 13 étant directement reliée audit orifice de distribution 12. De manière classique, le ou les canaux de tourbillonnement 14 relient le canal d'expulsion 11 à la chambre de tourbillonnement 13, mais contrairement au dispositif de l'art antérieur, ledit profil de pulvérisation 13 et 14 n'est pas réalisé dans un plan transversal à l'axe longitudinal du poussoir. En effet, le ou les canaux de tourbillonnement 14 sont avantageusement formés sur la partie conique du profil de pulvérisation tronconique alors que ladite chambre de tourbillonnement 13 est avantageusement formée sur le sommet du tronc de cône dudit profil de pulvérisation tronconique. Selon les règles élémentaires de la géométrie, cette mise en oeuvre permet d'augmenter la longueur desdits canaux de tourbillonnement 14, même lorsque l'extrémité de la tête 10 est réalisée de manière hémisphérique, ce qui peut être le cas avec un poussoir nasal. D'autre part, comme visible sur la figure 2, la présence du profil de pulvérisation tronconique de l'invention permet d'éviter tout problème de qualité lors du moulage de l'extrémité de la tête, ce qui facilite donc la fabrication de celle-ci.

Avantageusement, le profil de tourbillonnement tronconique de l'invention, c'est à dire le ou les canaux de tourbillonnement 14 et la chambre de tourbillonnement 13, est formé à l'intérieur de la paroi de fond tronconique du canal d'expulsion 11, alors que l'insert 20 a une surface extérieure lisse. Après sa mise en place à l'intérieur du canal d'expulsion, ledit insert 20 forme alors le fond desdites rainures du profil de tourbillonnement. Cette mise en oeuvre empêche tout risque de détérioration du profil de tourbillonnement lors de l'assemblage de l'insert à l'intérieur du canal d'expulsion.

La présente invention permet donc de fournir une tête de distribution nasale comportant un profil de pulvérisation, particulièrement adaptée à des poussoirs de type nasal, et qui présente les avantages suivants :
- le poussoir peut être réalisé avec une extrémité hémisphérique, ce qui favorise l'utilisation à la fois chez l'adulte et l'enfant, sans problème de qualité de moulage au niveau de l'extrémité de la tête ;
- la surface de contact entre l'insert et le profil de pulvérisation est augmentée du fait de la portée conique, ce qui diminue le risque de bouchage à ce niveau ;
- l'insert peut être réalisé en un matériau, tel que du prolypopylène ou de l'acétal, qui permet de réduire encore davantage le risque de bouchage du poussoir.

La tête de distribution de l'invention, notamment telle que décrite ci-dessus en référence aux figures, s'adapte bien entendu à tout type de dispositif de distribution de produit fluide approprié.

Bien que la présente invention ait été décrite en référence à un mode de réalisation préféré de celle-ci, elle ne se limite pas à cette mise en oeuvre particulière et est au contraire adaptable à tous les types de dispositif de distribution de produit fluide sans sortir du cadre de la présente invention, telle que définie par les revendications annexées.

## Revendications

1. Tête de distribution nasale (10) pour un dispositif de distribution de produit fluide, ladite tête (10) comportant un canal d'expulsion (11) se terminant par un orifice de distribution (12), un insert (20) étant disposé dans ledit canal d'expulsion (11), l'extrémité aval (21) dudit insert (20), dans le sens d'écoulement du produit, définissant avec la partie d'extrémité aval dudit canal d'expulsion (11) un profil de pulvérisation (13, 14), **caractérisée en ce que** ladite extrémité aval (21) dudit insert (20) et ladite partie d'extrémité aval dudit canal d'expulsion (11) sont respectivement tronconiques, formant un profil de pulvérisation (13, 14) tronconique, ledit insert (20) remplissant sensiblement la totalité du volume du canal d'expulsion (11) pour définir un canal d'expulsion (11) étroit.

2. Tête de distribution selon la revendication 1, dans laquelle ledit profil de pulvérisation comporte au moins un canal de tourbillonnement (14) et une chambre de tourbillonnement (13), ladite chambre de tourbillonnement (13) étant directement reliée audit orifice de distribution (12) .

3. Tête de distribution selon la revendication 2, dans laquelle ledit au moins un canal de tourbillonnement (14) relie le canal d'expulsion (11) à ladite chambre de tourbillonnement (13), le ou les canaux (14) étant formé(s) sur la partie conique du profil de pulvérisation tronconique et ladite chambre de tourbillonnement (13) étant formée sur le sommet du tronc de cône du profil de pulvérisation tronconique.

4. Tête de distribution selon l'une quelconque des revendications précédentes, dans laquelle ledit profil de pulvérisation tronconique (13, 14) est formé par des rainures ménagées dans les parois du canal d'expulsion (11), ledit insert (20) formant le fond desdites rainures.

5. Tête de distribution selon l'une quelconque des revendications précédentes, dans laquelle l'extrémité de ladite tête (10) incorporant ledit orifice de distribution (12) est hémisphérique.

6. Dispositif de distribution de produit fluide comportant une tête de distribution (10) selon l'une quelconque des revendications précédentes.

## Patentansprüche

1. Nasen-Abgabekopf (10) für eine Abgabevorrichtung für ein fluidförmiges Produkt, wobei dieser Kopf (10) folgende Bestandteile umfasst: Einen Ausstoßkanal (11), der in einer Abgabeöffnung (12) endet, einen Einsatz (20), der in dem Ausstoßkanal (11) angeordnet ist, wobei das im Sinne des Ausströmens des Produktes stromabwärts befindliche Ende (21) des Einsatzes (20) mit dem stromab befindlichen Ende des Ausstoßkanals (11) ein Zerstäubungsprofil (13, 14) bildet, **dadurch gekennzeichnet, dass** das stromabwärts liegende Ende (21) des Einsatzes (20) und der stromabwärts liegende Endteil des Ausstoßkanals (11) jeweils stumpfkegelig ausgebildet sind und ein stumpfkegeliges Zerstäubungsprofil (13, 14) bilden, wobei der Einsatz (20) im wesentlichen die Gesamtheit des Volumens des Ausstoßkanals (11) ausfüllt, um einen engen Ausstoßkanal zu definieren.

2. Abgabekopf nach Anspruch 1, bei dem das Zerstäubungsprofil wenigstens einen Verwirbelungskanal (14) und eine Verwirbelungskammer (13) umfasst, wobei die Verwirbelungskammer (13) direkt mit der Abgabeöffnung (12) verbunden ist.

3. Abgabekopf nach Anspruch 2, bei dem der wenigstens eine Verwirbelungskanal (14) den Ausstoßkanal (11) mit der Verwirbelungskammer (13) verbindet, wobei der oder die Kanäle (14) auf dem konischen Teil des stumpfkegeligen Zerstäubungsprofils ausgebildet ist bzw. sind und die Verwirbelungskammer (13) auf dem Scheitel des stumpfen Kegels des stumpfkegeligen Zerstäubungsprofils ausgebildet ist.

4. Abgabekopf nach einem der vorhergehenden Ansprüche, bei dem das stumpfkegelige Zerstäubungsprofil (13, 14) von Rillen gebildet wird, die in den Wänden des Ausstoßkanals (11) vorgesehen sind, wobei der Einsatz (20) den Boden dieser Rillen bildet.

5. Abgabekopf nach einem der vorhergehenden Ansprüche, bei dem das Ende des Kopfes (10), das die Abgabeöffnung (12) umfasst, halbkugelig ist.

6. Abgabevorrichtung für ein fluidförmiges Produkt, die einen Abgabekopf (10) nach einem der vorhergehenden Ansprüche umfasst.

## Claims

1. A nasal dispenser head (10) for a fluid dispenser device, said head (10) comprising an expulsion channel (11) terminating in a dispensing orifice (12), an insert (20) being placed in said expulsion channel (11), the downstream end (21) of said insert (20) in the flow direction of the fluid co-operating with the downstream end portion of said expulsion channel (11) to define a spraying profile (13, 14), the head being **characterized in that** said downstream end (21) of said insert (20) and said downstream end portion of said expulsion channel (11) are both frustoconical, forming a frustoconical spraying profile (13, 14), said insert (20) occupying substantially all of the volume of the expulsion channel (11) so as to define a narrow expulsion channel (11).

2. A dispenser head according to claim 1, in which said spraying profile comprises a swirling chamber (13) and at least one swirling channel (14), said swirling chamber (13) being directly connected to said dispensing orifice (12).

3. A dispenser head according to claim 2, in which said at least one swirling channel (14) connects the expulsion channel (11) to said swirling chamber (13), the channel(s) (14) being formed on the conical portion of the frustoconical spraying profile and said swirling chamber (13) being formed on the top of the truncated cone of the frustoconical spraying profile.

4. A dispenser head according to any preceding claim, in which said frustoconical spraying profile (13, 14) is formed by grooves formed in the walls of the expulsion channel (11), said insert (20) covering said grooves.

5. A dispenser head according to any preceding claim, in which the tip of said head (10) incorporating said dispensing orifice (12) is hemispherical.

6. A fluid dispenser device including a dispenser head (10) according to any preceding claim.
